# FASCICULE DE BREVET EUROPEEN

(11) **EP 0 037 296 B1**
(45) Date de publication et mention de la délivrance du brevet: **12.11.1986**
(21) Numéro de dépôt: 81400339.8
(22) Date de dépôt: 05.03.1981
(51) Int. Cl.: F02M 59/32, F02M 41/12, F02M 41/06, F02M 41/14

(54) **Dispositif de mesure du volume de carburant injecté dans un moteur thermique à alimentation par injection**
Einrichtung zur Zumessung der eingespritzten Kraftstoffmenge in einen Einspritzmotor
Apparatus for metering an injected fuel quantity in a fuel-injection engine

(30) Priorité: 31.03.1980 FR 8007158; 04.06.1980 FR 8012401
(43) Date de publication de la demande: 07.10.1981
(73) Titulaire: AUTOMOBILES PEUGEOT, 75116 Paris (FR); AUTOMOBILES CITROEN, 92200 Neuilly-sur-Seine (FR)
(72) Inventeur: Bourdier, Jean, F-93160 Noisy le Grand (FR)
(74) Mandataire: Moncheny, Michel

## Description

L'invention concerne les systèmes d'alimentation, par injection de carburant, des moteurs thermiques. De façon plus précise, elle se rapporte à un dispositif destiné à mesurer le volume de carburant introduit dans le moteur à chaque ouverture d'un injecteur.

La connaissance du volume précis de carburant introduit à chaque ouverture d'un injecteur est particulièrement utile pour agir sur l'alimentation du moteur, en vue d'obtenir un rendement optimal et de réduire la quantité de gaz polluants contenus dans les gaz d'échappement.

Cette action sur l'alimentation peut se faire en modulant la quantité de gaz d'échappement recyclés en fonction du volume de carburant injecté et/ou en corrigeant le volume injecté en fonction de la quantité d'air admise de façon à maintenir la richesse du mélange entre des limites très étroites.

Il a déjà été proposé dans le brevet GB-A-2017205 de mesurer le volume du carburant injecté au moyen d'un dispositif constitué par une navette mobile dans un alésage interposé dans le circuit d'alimentation, ladite navette étant associée à un capteur de déplacement. Dans cet agencement connu, le dispositif de mesure est placé sur l'arrivée de carburant à la pompe d'injection, ce qui présente notamment les inconvénients suivants : en premier lieu, la mesure est peu précise, du fait que le dispositif ne tient pas compte des fuites internes de la pompe d'injection ; en second lieu, ce dispositif n'est applicable qu'à des pompes à dosage d'admission, c'est-à-dire des pompes pour lesquelles le volume refoulé est déterminé par le volume admis ; enfin, ce dispositif ne permet pas de connaître le moment du début de l'injection.

Le but de l'invention est de fournir un dispositif de mesure plus précis, qui prenne en compte le volume du carburant réellement refoulé par la pompe, qui indique l'instant du début de l'injection et qui soit en outre applicable à tous les types de pompes d'injection.

Par ailleurs, le brevet FR-A-1 319 872 décrit une pompe d'injection distributrice comprenant un corps délimitant un cylindre dans lequel est monté un rotor comportant une partie « pompe formée par un alésage disposé radialement par rapport à l'axe du rotor et dans lequel sont reçus des pistons libres opposés situés au droit d'une came annulaire fixe, et une partie « distributeur •. Cette pompe comporte un dispositif de réglage de la quantité de combustible à injecter, formé d'un alésage ménagé dans le corps et s'étendant radialement par rapport à l'axe du rotor, et dans lequel est reçu un piston dont la position angulaire et axiale peut être réglée. Ce piston coopère avec un conduit de décharge débouchant dans une partie intermédiaire de l'alésage pour déterminer le début et la fin de la phase d'injection. Etant donné cette coopération avec un conduit de décharge et sa position axiale réglable, un tel piston ne peut être utilisé dans un dispositif de mesure permettant de résoudre le problème posé.

Le brevet FR-A-1 207501 décrit une pompe d'injection distributrice munie d'un dispositif d'auto-régulation de la quantité de combustible injectée. Ce dispositif, placé entre la chambre de refoulement de la pompe et le distributeur, comprend un alésage dans lequel est reçu un piston auxiliaire coopérant avec un conduit de décharge débouchant dans une partie intermédiaire de l'alésage pour déterminer la fin de la phase d'injection. La position du piston auxiliaire au moment du début de la phase d'injection varie en fonction du régime du moteur et c'est cette variation qui détermine la quantité de combustible injectée. Dans cet agencement antérieur le dispositif autorégulateur est alimenté à partir de la chambre de refoulement de la pompe, ce qui aboutit à une disposition relativement complexe.

L'invention a donc pour objet un dispositif d'injection de combustible dans un moteur thermique, comprenant une pompe à injection distributrice reliée à une source de combustible à basse pression et comportant, d'une part, une partie formant pompe proprement dite comportant une chambre de refoulement et un dispositif de réglage de la quantité de combustible à injecter, et, d'autre part, une partie formant distributeur en direction de plusieurs injecteurs, et un dispositif de mesure de la quantité de combustible injectée, du type comportant une navette mobile dans un alésage ménagé dans une partie fixe de la pompe d'injection et un capteur sensible aux déplacements de cette navette, caractérisé en ce que l'alésage du dispositif de mesure comporte une première extrémité reliée hydrauliquement à la chambre de refoulement de la partie formant pompe, au moins pendant la phase de refoulement de cette partie formant pompe, et une extrémité opposée, reliée uniquement et successivement par l'intermédiaire de la partie formant distributeur, d'une part, à la source de combustible basse pression et, d'autre part, aux injecteurs, la navette étant sollicitée par un ressort vers ladite première extrémité de l'alésage jusqu'à sa position initiale.

Suivant trois modes de réalisation :
La pompe étant du type comprenant un corps délimitant deux alésages sécants et s'étendant à angle droit l'un par rapport à l'autre, le premier alésage contenant un piston d'injection monté coulissant et le second contenant un distributeur entraîné en rotation par un arbre qui porte une came d'actionnement du piston coulissant, l'alésage du dispositif de mesure est délimité dans le corps et est relié, à une extrémité par un conduit à la chambre de refoulement de la pompe et, à son autre extrémité, par deux conduits à deux zones du distributeurs reliées elles-mêmes, respectivement, aux injecteurs et à la source de carburant sous basse pression.

La pompe d'injection étant du type comprenant un corps, un cylindre fixe délimitant une chambre de refoulement dans laquelle un piston formant simultanément distributeur se déplace suivant un mouvement de rotation continue et suivant un mouvement axial alternatif, il est prévu une tête rapportée sur le corps dans le prolongement du cylindre et délimitant ledit alésage recevant la navette, cet alésage communiquant directement à une extrémité avec la chambre de refoulement et communiquant par son autre extrémité, sélectivement, avec la source de carburant et avec au moins un injecteur, par l'intermédiaire du distributeur que constitue le piston de la pompe d'injection.

La pompe d'injection étant du type comprenant un corps délimitant un cylindre dans lequel est monté rotatif un rotor comportant une partie pompe formée par un alésage disposé radialement par rapport à l'axe du rotor et dans lequel sont reçus des pistons libres opposés situés au droit d'une came annulaire fixe, une partie distributeur, et un canal axial, l'alésage recevant la navette est ménagé au moins en partie dans le corps et s'étend radialement par rapport à l'axe du rotor, le canal axial est interrompu et séparé en deux tronçons reliés respectivement l'un à la partie pompe et l'autre à la partie distributeur et une série de canaux s'étendent à partir de chaque tronçon et débouchent à la périphérie du rotor pour coopérer avec deux canaux ménagés dans le corps et reliés chacun à une extrémité respective de l'alésage dans lequel est reçue la navette, l'agencement relatif des canaux du rotor et des canaux ménagés dans le corps étant tel que lors de la rotation du rotor les deux tronçons sont périodiquement et simultanément mis en communication avec les extrémités de l'alésage contenant la navette.

Trois exemples de réalisation font l'objet de la description qui suit, en référence aux dessins joints, dans lesquels :
la figure 1 représente, schématiquement, une pompe distributrice à distributeur séparé, agencée selon l'invention ;
la figure 2 représente une application à une pompe distributrice à distributeur intégré ;
la figure 3 est une coupe axiale schématique d'une pompe à réglage d'admission, aménagée selon l'invention, le rotor occupant une position correspondant à une phase d'injection ;
la figure 4 est une section partielle selon la ligne 4-4 de la figure 3 ;
la figure 5 est une section partielle selon la ligne 5-5 de la figure 3 ;
les figures 6 et 7 sont deux coupes axiales partielles de la pompe de la figure 3 pour deux autres positions du rotor par rapport au corps de la pompe.

En se référant à la figure 1, un corps de pompe 1 contient un piston d'injection 2 coulissant dans un alésage 3 et un distributeur 4 tournant dans un alésage 5.

Un arbre 6, porté par deux roulements 7, porte une came 8 qui, par l'intermédiaire d'un galet 9 et d'un poussoir 10, entraîne le piston 2 suivant un mouvement linéaire alternatif. Un ressort 11 maintient en permanence le piston 2, le poussoir 10, le galet 9 et la came 8 en contact l'un avec l'autre. L'arbre 6 présente un logement axial polygonal 12 qui coopère avec un doigt conjugué 13 du distributeur 4 pour entraîner ce dernier en rotation, en synchronisme avec le mouvement alternatif du piston 2.

L'extrémité du piston 2 forme, dans le fond de l'alésage 3 une chambre 14. Cette dernière communique, par un canal longitudinal 15 et un canal transversal 16 avec une chambre annulaire 17 formée avec l'alésage 3 par une partie rétrécie du piston 2. La chambre annulaire 17 est limitée, d'un côté, par une rampe hélicoïdale 18 du piston 2.

Cette chambre 17 entre en communication avec un orifice de décharge 19 lorsque, dans le mouvement de refoulement du piston 2, la rampe 18 atteint le niveau de l'orifice 19. La mise en communication de la chambre 17 avec l'orifice 19, qui correspond à la fin de l'injection, intervient pour une course de refoulement variable du piston 2, dépendant de sa position angulaire.

La position angulaire du piston 2 est définie par une crémaillère 20 agissant sur un pignon 21 solidaire en rotation mais non en coulissement, du piston 2, grâce à un méplat 22.

La chambre 14 communique par un canal 23 avec un alésage 24 dans lequel coulisse, sans jeu, une navette 25 repoussée par un ressort 26 vers le fond de l'alésage 24 où débouche le canal 23. La navette délimite ainsi dans l'alésage 24 deux chambres 24° et 24^{b}. De l'autre extrémité de l'alésage 24 c'est-à-dire de la chambre 24^{b}, part un canal 27 qui aboutit dans l'alésage 5 face à une gorge 28 ménagée dans le distributeur 4. La gorge 28 est en communication permanente avec une rainure longitudinale 29 du distributeur 4, rainure qui passe successivement, au cours de la rotation du distributeur 4, devant des orifices 30 de départ vers des injecteurs 31 dont un seul est représenté.

Le distributeur 4 comporte en outre des rainures longitudinales 32 reliées ensemble par des canaux transversaux 33 et situées au niveau des trois canaux 34, 35 et 36. Par le canal 34 arrive du carburant sous basse pression, en provenance d'une pompe de transfert, non représentée. Le canal 35 aboutit dans la chambre 14.

Autour de l'alésage 24, face à la navette 25, est disposé un capteur de déplacement 37 qui peut, par exemple, être un capteur capacitif et qui est relié à des moyens appropriés (non représentés) de traitement et d'exploitation des informations qui sont fournies par le capteur 37 ainsi que sur les différents paramètres de fonctionnement du moteur : vitesse, charge température.

Le fonctionnement de l'ensemble décrit est le suivant :
Pendant la phase d'aspiration du piston 2, du carburant provenant du canal 34 est envoyé, à travers les rainures 32, les canaux 33, 35 et 36 vers la chambre 14 et dans l'alésage 24.

Pendant la phase de refoulement du piston 2, les canaux 35 et 36 sont obturés par le distributeur 4 et le carburant refoulé par le piston 2 repousse la navette 25, qui à son tour, refoule du carburant, par le canal 27, vers celui des injecteurs 31 relié à l'orifice 30 qui communique avec la rainure 29 du distributeur 4. La fin du refoulement, qui détermine la quantité de carburant injecté, intervient lorsque la chambre annulaire 17 du piston 2 est mise en communication avec l'orifice de décharge 19.

On voit donc que le capteur 37 permet de connaître d'une part, l'instant précis du début de l'injection, correspondant au début du déplacement de la navette 25, et le volume de carburant injecté, correspondant à la course de la navette 25.

A partir de ces informations et des autres informations disponibles, il est possible d'agir par des moyens connus sur le débit des gaz d'échappement recyclés et/ou sur le volume de carburant injecté et/ou sur le début de l'injection de manière à maintenir les conditions optimales d'alimentation.

La mesure étant effectuée sur le trajet de refoulement du piston 2 vers les injecteurs, elle n'est pas faussée par les fuites internes de la pompe ni par l'évolution, dans le temps, des jeux internes et ceci constitue un avantage décisif quant à la précision de la mesure et à sa fidélité dans le temps.

Dans l'exemple de la Fig. 2, un corps de pompe 40 contient un cylindre fixe 41 dans un alésage 42 duquel est monté un piston 43. Ce dernier est entraîné, de façon connue, à partir d'un moteur, non représenté, suivant un mouvement rotatif continu et suivant un mouvement axial alternatif.

Dans le prolongement du cylindre 41 est rapportée une tête 44 bloquée par une vis 45.

Le piston 43 comporte des rainures longitudinales 46 qui débouchent dans une chambre 47 formée, dans l'alésage 42, entre l'extrémité du piston 43 et la tête 44. Au cours de la rotation du piston 43, ces rainures 46 passent devant un orifice d'alimentation 48 et devant des orifices 49 reliés par des canaux 50 à un alésage 51 ménagé dans la tête 44.

Dans l'alésage 51 coulisse, sans jeu, une navette 52 repoussée par un ressort 53 contre le fond de l'alésage dans lequel est ménagé un passage 54 de communication avec la chambre 47. Le ressort 53 s'appuie sur un bouchon 55 qui ferme l'alésage 51. Comme précédemment, on peut considérer que la navette 52 divise l'alésage 51 en deux chambres 51°, 51^{b}.

L'un des canaux 50 est prolongé par un canal 56 jusqu'à un passage transversal 57 qui débouche dans l'alésage 42 face à une gorge 58. du piston 43. De cette gorge part une rainure longitudinale 59 qui passe successivement, au cours de la rotation du piston 43, devant des orifices 60 de départ vers des injecteurs, non représentés.

Le piston 43 comporte en outre un canal central 61 reliant la chambre 47 à un passage transversal 62 obturé par une bague 63 mais débouchant à l'atmosphère, hors de la bague 63, à partir d'une certaine course de refoulement du piston 43.

La mise à l'atmosphère du passage 62 correspond à la fin de l'injection. Elle intervient pour une course variable du piston 43, en fonction de la position de la bague 63 déterminée par une commande à excentrique 64.

Dans la tête 44, autour de l'alésage 51, face à la navette 52, est disposé un capteur de déplacement 65 qui joue le même rôle que celui du premier exemple décrit.

Le fonctionnement de ce second exemple est le suivant :
Pendant la phase d'aspiration du piston 43, du carburant, introduit par le canal 48, remplit la chambre 47 et la chambre 51^{b} de l'alésage 51.

Pendant la phase de refoulement du piston 43, les orifices 48 et 49 sont obturés par le piston 43. Le carburant refoulé par ce dernier repousse la navette 52, qui, à son tour, repousse du carburant par le canal 56 vers celui des injecteurs relié à l'orifice 60 qui communique avec la rainure 59 du piston 43. La fin du refoulement, qui détermine la quantité de carburant injecté, intervient lorsque le passage 62 débouche de la bague 63.

Comme dans le premier exemple, le capteur 65 permet de détecter l'instant précis du début de l'injection, correspondant au début du déplacement de la navette 52, et de déterminer le volume de carburant injecté, correspondant à la course de la navette 52. Les mêmes avantages sont donc obtenus, avec un type de pompe différent.

La pompe représentée aux Fig. 3 à 7 comprend un corps 101 contenant un cylindre fixe 102 dans un alésage 103 duquel tourne un rotor 104, entraîné de façon connue par un moteur thermique, non représenté. Le rotor 104 comprend une partie pompe 105 et une partie distributeur 106. L'axe du cylindre et du rotor est désigné par la référence X-X.

Dans la partie pompe 105, un alésage radial 107 contient deux pistons libres 108 dont les faces extérieures sont au contact de patins 109 portant des galets 110 situés au droit d'une came annulaire fixe 111. La partie centrale de l'alésage 107 forme, entre les deux pistons 108, une chambre 112 d'où part un canal axial 113 aboutissant à des canaux radiaux 114 dont le nombre correspond au nombre des cylindres du moteur.

Au droit des canaux radiaux 114, c'est-à-dire dans le même plan perpendiculaire à l'axe X-X du rotor, le cylindre fixe 102 comporte un canal radial 115 qui débouche dans une chambre 116 située face à un alésage 117 formé dans le corps 101. Dans cet alésage coulisse, sans jeu, une navette 118 munie d'une collerette 119. Cette dernière limite le déplacement de la navette 118 vers la chambre 116 par venue en butée contre une surface d'appui radiale 120. Elle coopère également avec un capteur de déplacement 121 monté dans un bouchon 122 vissé dans le corps 101 concentriquement à l'alésage 117. Un ressort 123, disposé entre le bouchon 122 et la navette 118 tend à repousser cette dernière jusqu'à venue en butée de la collerette 119 sur la surface 120. Le bouchon 122 et la navette 118 délimitent une chambre 124 d'où part un canal 125 percé dans le corps 101 et le cylindre fixe 102.

La partie du distributeur 106 du rotor 104 comporte un canal axial 126 reliant des canaux radiaux 127 à un canal radial unique 128. Les canaux 127 sont situés au droit du canal 125. Le nombre et la position angulaire des canaux 127 et des canaux 114 sont les mêmes. Le canal 128 passe successivement, au cours de la rotation du rotor 104, devant des canaux 129 de départ vers des injecteurs, non représentés.

Le rotor 104 comporte en outre des rainures longitudinales 130 situées entre les débouchés des canaux 114 et 127 destinées à relier, par intermittence, les canaux 115 et 125.

Du carburant à basse pression, en provenance d'une pompe de transfert, non représentée, arrive par un conduit 131 à deux canaux 132, 133. Le canal 132 est situé au droit des canaux radiaux 127. Le canal 133, sur le parcours duquel est interposé un organe 134 de réglage du débit, connu en soi, est situé au droit des canaux radiaux 114.

La pompe qui vient d'être décrite, fonctionne comme suit :
L'admission de carburant se produit lorsque l'un des canaux 114 coïncide avec le canal 133. Le carburant introduit, dont la quantité dépend de la position de l'organe de réglage 134, repousse les pistons 108 radialement vers l'extérieur. Simultanément l'un des canaux 127 coïncide avec le canal 132, ce qui permet de ramener l'ensemble des canaux 126,127 et 128 du distributeur à la pression de la pompe de transfert.

A peu près au même moment, les rainures 130 assurent la liaison entre les canaux 115 et 125 ce qui équilibre les pressions dans les chambres 116 et 124 situées de part et d'autre de la navette 118. Sous l'action du ressort 123, la navette 118 est alors poussée jusqu'à ce que sa collerette 119, vienne en butée contre la surface 120.

Le refoulement du carburant est assuré par le rapprochement des pistons 108 sous l'action de la came 111. Ce refoulement se produit lorsque l'un des canaux 114 coïncide avec le canal 115 et que l'un des canaux 127 coïncide avec le canal 125, tandis que le canal 128 coïncide avec l'un des canaux 129 de départ vers un injecteur.

Le carburant refoulé par les pistons 108, dont la quantité a été déterminée, pendant l'admission, par l'organe de réglage 134, déplace la navette 118 qui, à son tour, refoule le carburant vers l'un des injecteurs.

Comme dans les exemples décrits aux Fig. 1 et 2, le contrôle des déplacements de la navette 118 par le capteur 121 permet de connaître avec une grande précision le début du refoulement et la quantité de carburant refoulée.

## Revendications

1. Dispositif d'injection de combustible dans un moteur thermique, comprenant une pompe à injection distributrice (1-5 ; 40-43 ; 101, 106) reliée à une source de combustible à basse pression et comportant, d'une part, une partie formant pompe proprement dite comportant une. chambre de refoulement (14 ; 47 ; 112) et un dispositif (18-21 ; 62-64 ; 134) de réglage de la quantité de combustible à injecter, et, d'autre part, une partie formant distributeur en direction de plusieurs injecteurs, et un dispositif de mesure. de la quantité de combustible injectée, du type comportant une navette (25 ; 52 ; 118) mobile dans un alésage (24 ; 51 ; 117) ménagé dans une partie fixe de la pompe d'injection et un capteur (37 ; 65 ; 121) sensible aux déplacements de cette navette (25 ; 52 ; 118), caractérisé en ce que l'alésage (24 ; 51 ; 117) du dispositif de mesure comporte une première extrémité (24a ; 51a ; 116) reliée hydrauliquement à la chambre de refoulement (14; 47 ; 112) de la partie formant pompe, au moins pendant la phase de refoulement de cette partie formant pompe, et une extrémité opposée (24b ; 51b ; 124) reliée uniquement et successivement par l'intermédiaire de la partie formant distributeur, d'une part, à la source de combustible basse pression et, d'autre part, aux injecteurs, la navette étant sollicitée par un ressort (26 ; 53 ; 123) vers ladite première extrémité de l'alésage jusqu'à sa position initiale.

2. Dispositif suivant la revendication 1, caractérisé en ce que, la pompe étant du type comprenant un corps (1) délimitant deux alésages (3, 5) sécants et s'étendant à angle droit l'un par rapport à l'autre, le premier alésage (3) contenant un piston d'injection (2) monté coulissant et le second contenant un distributeur (4) entraîné en rotation par un arbre (6) qui porte une came d'actionnement du piston coulissant, l'alésage (24) du dispositif de mesure est délimité dans le corps (1) et est relié, à une extrémité (24a), par un conduit (23) à la chambre de refoulement de la pompe et, à son autre extrémité, par deux conduits (27 ; 36) à deux zones du distributeur reliées elles-mêmes, respectivement, aux injecteurs (31) et à la source (34) de carburant sous basse pression.

3. Dispositif suivant la revendication 1, caractérisé en ce que la pompe d'injection étant du type comprenant un corps (40), un cylindre fixe (41) délimitant une chambre de refoulement (47) dans laquelle un piston (43) formant simultanément distributeur se déplace suivant un mouvement de rotation continue et suivant un mouvement axial alternatif, il est prévu une tête (44) rapportée sur le corps dans le prolongement du cylindre (41) et délimitant ledit alésage (51) recevant la navette (52), cet alésage communiquant directement à une extrémité (en 54) avec la chambre de refoulement (47) et communiquant par son autre extrémité, sélectivement, avec la source de carburant et avec au moins un injecteur, par l'intermédiaire du distributeur que constitue le piston (43) de la pompe d'injection.

4. Dispositif suivant la revendication 3, caractérisé en ce que le piston (43) comporte des rainures longitudinales (46) débouchant dans la chambre de refoulement (47) et qui coopèrent avec des orifices (49) ménagés dans le cylindre et reliés à ladite autre extrémité de l'alésage (51) par des conduits (49, 50) ménagés respectivement dans la tête (44) et dans le cylindre fixe (41).

5. Dispositif suivant la revendication 1, caractérisé en ce que la pompe d'injection étant du type comprenant un corps (101) délimitant un cylindre (103) dans lequel est monté rotatif un rotor (104) comportant une partie pompe (105) formée par un alésage disposé radialement par rapport à l'axe du rotor et dans lequel sont reçus des pistons libres opposés situés au droit d'une came annulaire fixe, une partie distributeur (106) et un canal axial, l'alésage (117) recevant la navette (118) est ménagé au moins en partie dans le corps (101) et s'étend radialement par rapport à l'axe du rotor, le canal axial est interrompu et séparé en deux tronçons (113, 126) reliés respectivement l'un à la partie pompe (105) et l'autre à la partie distributeur (106), et une série de canaux (114, 127) s'étendent à partir de chaque tronçon et débouchent à la périphérie du rotor pour coopérer avec deux canaux (115, 125) ménagés dans le corps et reliés chacun à une extrémité respective de l'alésage (117) dans lequel est reçue la navette (118), l'agencement relatif des canaux (114, 127) du rotor et des canaux (115,125) ménagés dans le corps étant tel que lors de la rotation du rotor les deux tronçons (113, 126) sont périodiquement et simultanément mis en communication avec les extrémités de l'alésage (117) contenant la navette.

6. Dispositif suivant la revendication 5, caractérisé en ce que lesdites séries de canaux (114 ; 127) sont reliées à une même source d'alimentation en carburant.

7. Dispositif suivant la revendication 5, caractérisé en ce que le nombre et la position angulaire des canaux (114, 127) desdites séries sont les mêmes.

8. Dispositif suivant la revendication 5, caractérisé en ce que les canaux (115, 125) ménagés dans le corps et reliés chacun à une extrémité de l'alésage (117) contenant la navette (118) sont reliés périodiquement entre eux par des rainures axiales (130) ménagées à la périphérie du rotor.

9. Dispositif suivant la revendication 5, caractérisé en ce que le capteur (121) est porté par un bouchon (122) vissé dans le corps (101).

## Claims

1. A device for injecting fuel into a heat engine, comprising a distributing injection pump (1-5; 40-43 ; 101, 106) connected to a low-pressure fuel source and including, on one hand, a part constituting a pump proper comprising a discharge chamber (14 ; 47; 112) and a device (18-21 ; 62-64 ; 134) for regulating the quantity of fuel to be injected, and, on the other hand, a part constituting a distributor toward a plurality of injectors, and a device for measuring the quantity of fuel injected, of the type comprising a shuttle member (25 ; 52; 118) movable in a bore (24; 51 ; 117) provided in a fixed part of the injection pump and a sensor (37 ; 65 ; 121) responsive to the displacements of this shuttle member (25; 52 ; 118), characterised in that the bore (24 ; 51 ; 117) of the measuring device comprises a first end (24a ; 51a ; 116) hydraulically connected to the discharge chamber (14 ; 47 ; 112) of the part constituting a pump, at least during the discharge stage of this part constituting a pump, and an opposite end (24b ; 51 b ; 124) solely and successively connected through the part constituting a distributor, on one hand, to the low-pressure fuel source and, on the other hand, to the injectors, the shuttle member being biased by a spring (26 ; 53 ; 123) toward said first end of the bore to its initial position.

2. A device according to claim 1, characterised in that the pump is of the type comprising a body (1) defining two intersecting bores (3, 5) extending at a right angle to each other, the first bore (3) containing a slidably mounted injection piston (2) and the second containing a distributor (4) driven in rotation by a shaft (6) which carries a cam for actuating the slidable piston, the bore (24) of the measuring device is defined in the body (1) and is connected, at one end (24a), through a conduit (23) to the discharge chamber of the pump and, at its other end, through two conduits (27 ; 36) to two regions of the distributor which are connected respectively to the injector (31) and to the low-pressure fuel source (34).

3. A device according to claim 1, characterised in that the injection pump is of the type comprising a body (40), a fixed cylinder (41) defining a discharge chamber (47) in which a piston (43) constituting simultaneously a distributor is movable in a continuous movement of rotation and in a reciprocating axial movement, and there is provided a head (44) mounted on the body in the extension of the cylinder (41) and defining said bore (51) receiving the shuttle member (52), this bore communicating directly at one end (at 54) with the discharge chamber (47) and communicating through its other end selectively with the fuel source and with at least one injector, through the distributor which constitutes the piston (43) of the injection pump.

4. A device according to claim 3, characterised in that the piston (43) includes longitudinal grooves (46) opening into the discharge chamber (47) and cooperating with orifices (49) provided in the cylinder and connected to said other end of the bore (51) through conduits (49, 50) respectively provided in the head (44) and in the fixed cylinder (41).

5. A device according to claim 1, characterised in that the injection pump is of the type comprising a body (101) defining a cylinder (103) in which is rotatively mounted a rotor (104) including a pump part (105) formed by a bore disposed radially relative to the axis of the rotor and in which are received opposed free pistons located in alignment with a fixed annular cam, a distributor part (106) and an axial passageway, and the bore (117) receiving the shuttle member (118) is provided at least partly in the body (101) and extends radially with respect to the axis of the rotor, the axial passage is interrupted and divided into two sections (113, 126), one of which is connected to the pump part (105) while the other is connected to the distributor part (106), and a series of passageways (114, 127) extend from each section and open out on the periphery of the rotor so as to cooperate with two passageways (115, 125) provided in the body and each connected to one respective end of the bore (117) in which the shuttle member (118) is received, the relative arrangement of the passageways (114, 127) of the rotor and the passageways (115, 125) provided in the body being such that, when the rotor rotates, the two sections (113, 126) are periodically and simultaneously put in communication with the ends of the bore (117) containing the shuttle member.

6. A device according to claim 5, characterised in that said series of passageways (114 ; 127) are connected to the same fuel supply source.

7. A device according to claim 5, characterised in that the number and the angular position of the passageways (114, 127) of said series are the same.

8. A device according to claim 5, characterised in that the passageways (115, 125) provided in the body and each connected to one end of the bore (117) containing the shuttle member (118) are periodically interconnected through axial grooves (130) provided on the periphery of the rotor.

9. A device according to claim 5, characterised in that the sensor (121) is carried by a plug (122) screwed into the body (101).

## Patentansprüche

1. Vorrichtung zur Einspritzung von Kraftstoff in einen Verbrennungsmotor, mit einer Verteilereinspritzpumpe (1-5; 40-43 ; 101, 106), welche mit einer Kraftstoffquelle auf niedrigem Druck verbunden ist und einerseits einen die eigentliche Pumpe bildenden Teil mit einer Verdrängungskammer (14 ; 47 ; 112) und einer Vorrichtung (18-21 ; 62-64; 134) zur Steuerung der einzuspritzenden Kraftstoffmenge und andererseits einen einen Verteiler in Richtung auf mehrere Einspritzdüsen bildenden Teil aufweist, und mit einer Vorrichtung zur Messung der eingespritzen Kraftstoffmenge, von der Art, welche ein Schiffchen (25 ; 52; 118), welches in einer in einem feststehenden Teil der Einspritzpumpe ausgenommenen Bohrung (24 ; 51 ; 117) beweglich ist, und einen auf Versetzungen dieses Schiffchens (25 ; 52 ; 118) empfindlichen Meßfühler (37 ; 65 ; 121) aufweist, dadurch gekennzeichnet, daß die Bohrung (24 ; 51 ; 117) der Meßvorrichtung ein erstes Ende (24a; 51a; 116), welches mit der Verdrängungskammer (14; 47; 112) des die Pumpe bildenden Teils wenigstens während der Verdrängungsphase dieses die Pumpe bildenden Teils hydraulisch verbunden ist, und ein entgegengesetztes Ende (24b ; 51 b ; 124) welches allein und aufeinanderfolgend über den den Verteiler bildenden Teil einerseits mit der Kraftstoffquelle auf niedrigem Druck und andererseits mit den Einspritzdüsen verbunden ist, aufweist, wobei das Schiffchen durch eine Feder (26 ; 53 ; 123) zu dem ersten Ende der Bohrung hin in seine Ausgangsstellung belastet ist.

2. Vorrichtung nach Anspruch 1, dadurch gekennzeichnet, daß, wobei die Pumpe von der Art ist, welche einen Körper (1) aufweist, der zwei einander schneidende unter rechtem Winkel zueinander sich erstreckende Bohrungen (3, 5) bestimmt, wobei die erste Bohrung (3) einen gleitend angebrachten Einspritzkolben (2) und die zweite Bohrung einen Verteiler (4) enthält, welcher durch eine Welle (6) drehend angetrieben wird, die einen Betätigungsnocken für den gleitenden Kolben trägt, die Bohrung (24) der Meßvorrichtung in dem Körper (1) bestimmt und an einem Ende (24a) über eine Leitung (23) mit der Verdrängungskammer der Pumpe und an ihrem anderen Ende über zwei Leitungen (27 ; 36) mit zwei Zonen des Verteilers verbunden ist, die selbst mit den Einspritzdüsen (31) bzw. der Kraftstoffquelle (34) auf niedrigem Druck verbunden sind.

3. Vorrichtung nach Anspruch 1, dadurch gekennzeichnet, daß, wobei die Einspritzpumpe von der Art ist, welche einen Körper (40), einen feststehenden Zylinder (41), welcher eine Verdrängungskammer (47) bestimmt, in welcher ein gleichzeitig den Verteiler bildender Kolben (43) in einer kontinuierlichen Drehbewegung und einer hin- und hergehenden Axialbewegung versetzt wird, aufweist, ein am Körper in der Verlängerung des Zylinders (41) angesetzter und die das Schiffchen (52) aufnehmende Bohrung (51) bestimmender Kopf (44) vorgesehen ist, wobei diese Bohrung an einem Ende (bei 54) direkt mit der Verdrängungskammer (47) und über ihr anderes Ende ausgewählt mit der Kraftstoffquelle und wenigstens einer Einspritzdüse über den Verteiler, welchen der Kolben (43) der Einspritzpumpe bildet, in Verbindung steht.

4. Vorrichtung nach Anspruch 3, dadurch gekennzeichnet, daß der Kolben (43) Längsrinnen (46) aufweist, welche in die Verdrängungskammer (47) münden und mit Öffnungen (49) zusammenwirken, die im Zylinder ausgenommen und mit der anderen Öffnung der Bohrung (51) über Leitungen (49, 50) verbunden sind, welche im Kopf (44) bzw. dem feststehenden Zylinder (41) ausgenommen sind.

5. Vorrichtung nach Anspruch 1, dadurch gekennzeichnet, daß, wobei die Einspritzpumpe von der Art ist, welche einen Körper (101), welcher einen Zylinder (103) bestimmt, in welchem drehbar ein Rotor (104) angebracht ist, der einen Pumpenteil (105) aufweist, welcher durch eine radial in Bezug auf Achse des Rotors angeordnete Bohrung gebildet ist, in welcher senkrecht zu einem feststehenden Ringnocken angeordnete gegenüberliegende freie Kolben aufgenommen sind, einen Verteilerteil (106) und einen axialen Kanal aufweist, die das Schiffchen (118) aufnehmende Bohrung (117) wenigstens teilweise in dem Körper (101) ausgenommen ist und sich radial in Bezug auf die Achse des Rotors erstreckt, der axiale Kanal unterbrochen und in zwei Teilabschnitte (113, 126) getrennt ist, von denen der eine mit dem Pumpenteil (105) und der andere mit dem Verteilerteil (106) verbunden ist, und sich von einem jeden Teilabschnitt ein Satz von Kanälen (114, 127) erstreckt und diese am Rand des Rotors für ein Zusammenwirken mit zwei Kanälen (115, 125) münden, die im Körper ausgenommen sind und von denen jeder mit einem entsprechenden Ende der das Schiffchen (118) aufnehmenden Bohrung (117) verbunden ist, wobei die Relativanordnung der Kanäle (114, 127), des Rotors und der im Körper ausgenommenen Kanäle (115, 125) derart ist, daß bei der Drehung des Rotors die beiden Teilabschnitte (113, 126) periodisch und gleichzeitig mit den Enden der das Schiffchen enthaltenden Bohrung (117) in Verbindung gebracht werden.

6. Vorrichtung nach Anspruch 5, dadurch gekennzeichnet, daß die Sätze von Kanälen (114; 127) mit der gleichen Kraftstoffquelle verbunden sind.

7. Vorrichtung nach Anspruch 5, dadurch gekennzeichnet, daß die Anzahl und Winkelanordnung der Kanäle (114, 127) der Sätze die gleichen sind.

8. Vorrichtung nach Anspruch 5, dadurch gekennzeichnet, daß die im Körper ausgenommenen und jeweils mit einem Ende der das Schiffchen (118) enthaltenden Bohrung (117) verbundenen Kanäle (115, 125) durch im Umfang des Rotors ausgenommene axiale Rinnen (130) periodisch miteinander verbunden werden.

9. Vorrichtung nach Anspruch 5, dadurch gekennzeichnet, daß der Meßfühler (121) von einem in den Körper (101) geschraubten Stopfen (122) getragen wird.
